# DEMANDE DE BREVET EUROPEEN

(11) **EP 1 452 453 A1**
(43) Date de publication de la demande: **01.09.2004**
(21) Numéro de dépôt: 04290167.8
(22) Date de dépôt: 22.01.2004
(51) Int. Cl.: B65D 5/50

(54) **Element de calage d'articles divers à l'intérieur d'un conditionnement**

(30) Priorité: 28.02.2003 FR 0302461
(71) Demandeur: SMURFIT-SOCAR, F-94160 Saint-Mandé (FR)
(72) Inventeur: Meurant, Alain, 94440 Marolles en Brie (FR); Ferrari, Hubert, 75012 Paris (FR); Brodier, Alain, 18190 Bigny Vallenay (FR)
(74) Mandataire: Jolly, Jean-Pierre

(57) **Abrégé**

L'élément de calage conforme à l'invention comprend une feuille (1) d'un matériau souple déformable, apte à prendre appui sur l'extrémité supérieure des articles en épousant leur forme, cette feuille (1) étant solidaire suivant au moins deux bords parallèles de deux éléments de rigidification en un matériau semi-rigide tel que le carton ou le carton ondulé, à partir desquels font saillie latéralement des pattes distinctes (3), aptes à être redressées pour venir prendre appui contre la face interne de deux parois parallèles (7) du conditionnement et à en être rendues solidaires, notamment par collage, pour verrouiller en position la feuille (1) de matériau souple et les articles sur lesquels elle prend appui.

## Description

La présente invention concerne un élément de calage d'articles divers à l'intérieur d'un conditionnement. L'invention concerne également un conditionnement contenant de tels articles et équipé d'un élément de calage de ceux-ci à l'intérieur du conditionnement.

On sait depuis longtemps qu'il est difficile de maintenir en position à l'intérieur d'un emballage ou d'un conditionnement des objets de formes et de dimensions variées, qui ne remplissent qu'une partie de cet emballage ou de ce conditionnement et qu'il est souhaitable d'immobiliser durant les opérations de transport ou de manutention.

Une solution très employée pendant de nombreuses années a consisté à rendre solidaires de diverses parties de l'emballage un ou des films d'une matière thermorétractable, dont on recouvre les objets, une fois ceux-ci mis en position, et que l'on amène ensuite par chauffage à l'aide de panneaux radiants à une température suffisante pour provoquer leur rétraction, de manière à enserrer fermement les objets conditionnés.

Un tel processus a connu un grand succès et la Demanderesse, en particulier, a proposé sous l'appellation commerciale GROUPAC de nombreux types d'emballages, de dispositifs et de procédés pour la mise en oeuvre de cette technique.

Les films de matière thermoplastique ne sont malheureusement pas biodégradables et la protection de l'environnement a conduit, ces dernières années, à éviter de plus en plus leur utilisation.

D'autres techniques ont donc alors été envisagées et c'est ainsi que FR-A-2815 014 décrit un procédé et un dispositif de calage d'objets dans une caisse à section carrée ou rectangulaire, selon lesquels on introduit dans cette caisse une feuille d'un matériau pliable, par exemple réalisé en carton, cette feuille comportant une partie centrale dont les dimensions sont sensiblement équivalentes à celles du fond de la caisse, de façon à pouvoir être déplacée en direction du bas de celle-ci, et, sur au moins deux côtés opposés de cette partie centrale, au moins un volet pliable, lesdits volets pliables étant repliés vers le haut. La feuille de calage ainsi conformée et préparée peut ensuite être insérée dans la caisse, jusqu'à sa mise au contact de la surface supérieure des objets logés dans cette caisse, tandis que ses volets sont repoussés, appliqués et fixés contre la face interne des parois latérales de la caisse, de manière à réaliser une fixation solide de la feuille de calage sur ces parois et à assurer le calage des objets logés dans celle-ci.

La présente invention s'intéresse à des éléments de calage de ce type général, mais comportant, au lieu d'une feuille en un matériau pliable tel que le carton, une feuille en un matériau souple déformable, par exemple en matériau tissé ou non tissé, en papier, en une pellicule plastique, en un treillis ou filet, ou autres, apte à épouser fidèlement la forme de la partie supérieure des objets conditionnés.

L'invention vise également à proposer un tel élément de calage dans lequel la feuille en un matériau souple est solidaire suivant au moins deux bords parallèles d'éléments de rigidification, par exemple en un matériau semi-rigide, comprenant des pattes latérales articulées sur ces éléments et aptes à être rendues solidaires des faces internes de deux parois parallèles du conditionnement à équiper, afin de verrouiller en position la feuille en un matériau souple et les objets sur lesquels elle prend appui.

L'invention a par conséquent pour objet un élément de calage d'articles divers à l'intérieur d'un conditionnement, caractérisé en ce qu'il comprend une feuille d'un matériau souple déformable, apte à prendre appui sur l'extrémité supérieure de ces articles en épousant leur forme, cette feuille étant solidaire suivant au moins deux bords parallèles de deux éléments de rigidification en un matériau semi-rigide tel que le carton ou le carton ondulé, à partir desquels font saillie latéralement des pattes distinctes, aptes à être redressées pour venir prendre appui contre la face interne de deux parois parallèles du conditionnement et à en être rendues solidaires, notamment par collage, pour verrouiller en position la feuille de matériau souple et les articles sur lesquels elle prend appui.

On connaît certes, par US 6 206 194 A (voir les figures 22 à 25 et 27 à 29) des éléments latéraux de calage à section en V, 54-56 et 55-57, sur une partie desquels est fixée une nappe d'une matière souple 52. Cette nappe 52 est destinée à prendre appui sur la face supérieure d'un article conditionné dans un emballage et les éléments de calage sont interposés entre cet article et deux parois opposées de l'emballage.

Les parties 56 et 57 des éléments de calage ne sont cependant pas collées contre les parois de l'emballage, car c'est l'article conditionné qui supporte la nappe souple. En outre, ces parties 56 et 57 des éléments de calage sont des panneaux rectangulaires ne comportant pas de pattes distinctes aptes à venir s'appliquer en une pluralité de positions contre les parois, pour que la nappe souple puisse épouser la forme d'un lot d'articles divers conditionnés dans l'emballage.

Si l'on examine les figures 27 à 29 de ce brevet US, on voit en outre que la feuille souple 62 peut être collée directement sur des structures en U 64-67 et 65-68 tournées l'une vers l'autre, sans éléments de calage au sens usuel du terme.

Il est donc clair que le but recherché par US 6 206 194 et les moyens qu'il propose d'utiliser sont complètement différents de ceux de la présente invention, laquelle vise à maintenir en position, dans un emballage partiellement rempli, des articles de formes diverses, qui sont enserrés par une nappe souple solidaire de deux parois latérales opposées de l'emballage par l'intermédiaire d'éléments de calage comportant des pattes collées contre ces parois.

Selon l'invention, les éléments de rigidification peuvent être constitués simplement par des bandes de carton ou de carton ondulé et les pattes qui leur sont attenantes peuvent être collées contre la face interne des parois associées du conditionnement.

Avantageusement, à partir des extrémités des lignes de pliage par lesquelles les pattes sont articulées sur l'élément de rigidification associé s'étendent transversalement à cet élément des lignes de pliage perpendiculaires aux précédentes, de manière à pouvoir déformer aisément les éléments de rigidification pour que la feuille de matériau déformable épouse librement la forme de la partie supérieure des articles conditionnés. On réalise ainsi des cornières déformables, qui peuvent être rendus solidaires des faces internes des parois contiguës dans la position la plus propice au calage en position des articles conditionnés.

Le conditionnement dans lequel sont logés ces articles et équipé d'un élément de calage selon l'invention, solidaire de la face interne de deux de ses parois latérales, constitue un autre objet de l'invention.

On notera que le conditionnement peut être en tout matériau rigide ou semi-rigide, et que le panneau constitué par la feuille souple en un matériau déformable et les éléments de rigidification peut avoir une forme sensiblement analogue à celle du fond du conditionnement qu'il est destiné à équiper et une surface légèrement supérieure à celle de ce fond.

Des pattes (ou des volets) peuvent éventuellement être articulées aux extrémités des éléments de rigidification de façon telle qu'elles puissent être redressées pour venir s'appliquer contre la face interne des parois du conditionnement perpendiculaires à celles contre lesquelles sont appliquées les autres pattes de cet élément et en être rendues solidaires.

En variante, les extrémités correspondantes de chaque élément de rigidification peuvent être réunies par des bandes du même matériau semi-rigide articulées sur ces éléments par des lignes de pliage perpendiculaires à celles par lesquelles les pattes sont articulées sur eux, ces bandes venant s'appliquer contre les faces internes des parois du conditionnement perpendiculaires à celles auxquelles sont associés les éléments de rigidification, pour en être rendues solidaires.

D'autres caractéristiques et avantages de l'invention ressortiront de la description détaillée qui va suivre de diverses formes de mise en oeuvre de celle-ci. Dans cette description, on se réfèrera aux dessins schématiques annexés, sur lesquels :
Les figures 1, 2 et 3 sont trois vues en plan d'éléments de calage conformes à l'invention, vus du côté tourné vers l'intérieur du conditionnement qu'ils sont destinés à équiper ;
Les figures 4 et 5 sont des vues en perspective, illustrant l'utilisation de tels éléments de calage pour maintenir des articles divers à l'intérieur du conditionnement.

Sur toutes les figures, les organes identiques ou ayant une fonction analogue sont désignés par les mêmes chiffres de référence.

L'élément de calage représenté sur la figure 1 comprend une feuille rectangulaire 1 en un matériau souple déformable, par exemple en un matériau non tissé, dont les bords longitudinaux sont fixés, par exemple par collage, sur deux bandes de rigidification 2 en un matériau semi-rigide tel que le carton ou le carton ondulé.

A partir du bord longitudinal de chaque bande 2 le plus éloigné de l'autre bande 2 font saillie vers l'extérieur des pattes distinctes 3, articulées sur la bande 2 associée par des lignes de pliage disposées dans le prolongement les unes des autres.

Chaque patte 3 est séparée de la ou des pattes 3 contiguës par une découpe 4 en forme de V, dont la pointe est tournée vers la bande 2 associée et située entre les lignes de pliage par lesquelles deux pattes 3 contiguës sont articulées sur la bande 2.

A partir de la pointe de chaque découpe en V s'étend, transversalement à la bande 2 contiguë, une ligne de pliage perpendiculaire aux lignes par lesquelles les pattes 3 sont articulées sur cette bande, de manière à permettre à chaque bande 2 de se déformer librement.

Le panneau constitué par la feuille 1 en un matériau souple et les bandes 2 en un matériau semi-rigide a une forme sensiblement analogue à celle du fond du conditionnement 6 que l'élément de calage est destiné à équiper (voir figure 4) et une surface légèrement supérieure à celle de ce fond, pour pouvoir coiffer les articles conditionnés.

La feuille souple 1 de l'élément de calage est en effet destinée à prendre appui en épousant leur forme sur les objets de formes et de dimensions variées reposant sur le fond du conditionnement, de manière à les enserrer étroitement, tandis que les pattes 3 en un matériau semi-rigide sont redressées latéralement pour venir s'appliquer et se bloquer contre la face interne des parois longitudinales 7 du conditionnement 6, afin de caler les objets en position dans le conditionnement. Si l'on désire verrouiller en position l'élément de calage et les objets enserrés par la feuille 1, on peut avantageusement coller les pattes 3 contre la face interne des parois 7.

On voit, comme il a été expliqué ci-dessus, que les bandes 2 de chaque élément de calage et les pattes 3 attenantes forment des cornières déformables, qui favorisent grandement la mise en place de l'élément de calage et la conformation de la feuille 1 à la forme de la partie supérieure des objets conditionnés.

L'élément de calage représenté sur la figure 2 est analogue, dans son principe, à celui de la figure 1, mais les pattes 3a articulées à chaque extrémité des bandes 2 sont attenantes, par une ligne de pliage perpendiculaire à celle par laquelle ces pattes 3a sont perpendiculaires à la bande 2 associée, à un volet 8, destiné à être replié perpendiculairement à la patte 3a correspondante, pour venir s'appliquer contre la face interne d'une paroi du conditionnement perpendiculaire à celles contre lesquelles sont appliquées les pattes 3. Chaque volet 8 est ici attenant par une ligne de pliage à un volet 9 destiné à être replié dans le plan de la bande 2 correspondante.

La feuille 1 du matériau déformable a été représentée sur la figure 2 comme s'étendant entre les volets 8, mais elle pourrait également ne pas être présente entre ces volets.

Dans la réalisation de l'élément de calage de la figure 3, une bande 10 est prévue à chaque extrémité latérale de la feuille 1 en matériau souple déformable, perpendiculairement aux bandes 2, aux extrémités desquelles elle est articulée par une ligne de pliage parallèle à celle qui s'étendent transversalement aux bandes 2, à partir de la pointe des découpes 4.

Comme on le voit sur la figure 5, en position d'utilisation de l'élément de calage, les bandes 10 viennent s'appliquer contre la face interne des parois transversales 11, perpendiculaires aux parois 7 contre lesquelles s'appliquent les pattes 3. Ces bandes 10 peuvent éventuellement être rendues solidaires des parois 11, par exemple par collage.

L'invention apporte donc un moyen particulièrement simple et facile à mettre en oeuvre pour caler en position des objets de forme variée à l'intérieur d'un emballage, l'élément 1 en un matériau déformable pouvant s'adapter de façon précise à la forme de là partie supérieure des objets sur laquelle il prend appui, du fait de l'aptitude à se déformer que présentent les éléments latéraux de rigidification dont cet élément 1 est solidaire.

Naturellement, l'invention n'est pas limitée aux formes de mise en oeuvre qui ont été décrites, et les pattes 3, les volets 8 ou les bandes 9 pourraient, bien entendu, avoir une forme différente. De même, au lieu de prévoir entre les pattes 3 des découpes 4 en forme de V, ces découpes pourraient avoir la forme d'un U.

## Revendications

1. Elément de calage d'articles divers à l'intérieur d'un conditionnement (6), **caractérisé en ce qu'**il comprend une feuille (1) d'un matériau souple déformable, apte à prendre appui sur l'extrémité supérieure de ces articles en épousant leur forme, cette feuille (1) étant solidaire suivant au moins deux bords parallèles de deux éléments (2) de rigidification en un matériau semi-rigide tel que le carton ou le carton ondulé, à partir desquels font saillie latéralement des pattes distinctes (3), aptes à être redressées pour venir prendre appui contre la face interne de deux parois parallèles (7) du conditionnement et à en être rendues solidaires, notamment par collage, pour verrouiller en position la feuille (1) de matériau souple et les articles sur lesquels elle prend appui.

2. Elément de calage selon la revendication 1, **caractérisé en ce que** les éléments de rigidification sont constitués par des bandes (2) de carton ou de carton ondulé sur lesquelles les pattes (3) sont articulées par des lignes de pliage alignées entre elles.

3. Elément de calage selon la revendication 2, **caractérisé en ce que**, à partir des extrémités des lignes de pliage par lesquelles les pattes (3) sont articulées sur les bandes (2) s'étendent sur ces bandes des lignes de pliage perpendiculaires aux précédentes et destinées à favoriser la déformation de ces bandes (2) en position d'utilisation de l'élément de calage.

4. Elément de calage selon l'une des revendications 1 à 3, **caractérisé en ce que** les pattes (3) sont séparées des pattes contiguës par une découpe (4) en forme de V ou de U.

5. Elément de calage selon l'une des revendications 2 à 4, **caractérisé en ce que** le panneau constitué par la feuille souple (1) en un matériau déformable et les bandes (2) qui en sont solidaires a une forme sensiblement analogue à celle du fond du conditionnement (6) qu'il est destiné à équiper et une surface légèrement supérieure à celle de ce fond.

6. Elément de calage selon l'une des revendications 1 à 5, **caractérisé en ce que** des pattes ou des volets (8) sont articulés sur des pattes (3a) disposés aux extrémité des éléments de rigidification (2), de façon telle qu'ils puissent être redressés perpendiculairement à la patte (3a) pour venir s'appliquer contre la face interne de parois (11) du conditionnement (6) à équiper de cet élément de calage, perpendiculaires à celles contre lesquelles viennent s'appliquer les autres pattes (3) attenantes à ces éléments (2) de rigidification, la feuille souple (1) de matériau déformable s'étendant ou non entre ces volets (8).

7. Elément de calage selon la revendication 6, **caractérisé en ce que** des volets (8) sont articulés par une ligne de pliage sur une patte (9) perpendiculaire disposée dans le même plan que l'élément de rigidification (2) correspondant.

8. Elément de calage selon l'une des revendications 1 à 5, **caractérisé en ce que** les extrémités correspondantes des éléments de rigidification (2) sont réunies par des bandes (10) en le même matériau semi-rigide, articulées sur ces éléments (2) par des lignes de pliage perpendiculaires à celles par lesquelles les pattes (3) sont articulées sur ces éléments, ces bandes (10) étant destinées à venir s'appliquer contre les faces internes de parois du conditionnement perpendiculaires à celles auxquelles sont associées les pattes (3) des éléments de rigidification (2), pour en être rendues solidaires.

9. Conditionnement dans lequel sont logés des articles variés et équipé d'un élément de calage selon l'une des revendications 1 à 8, dont la feuille souple (1) prend appui en épousant leur forme sur la partie supérieure des articles conditionnés, tandis que les pattes (3) des éléments (2) de rigidification sont redressées et viennent prendre appui sur la face interne de deux parois parallèles (7) du conditionnement, dont elles sont rendues solidaires, notamment par collage.
